# EUROPÄISCHE PATENTSCHRIFT

(11) **EP 2 227 638 B1**
(45) Veröffentlichungstag und Bekanntmachung des Hinweises auf die Patenterteilung: **01.08.2012**
(21) Anmeldenummer: 08849348.1
(22) Anmeldetag: 07.11.2008
(51) Int. Cl.: F04D 13/06

(54) **ZENTRIFUGALPUMPE MIT EINER ERHÖHTEN BETRIEBSSICHERHEIT**
CENTRIFUGAL PUMP HAVING INCREASED OPERATIONAL SAFETY
POMPE CENTRIFUGE PRÉSENTANT UNE SÉCURITÉ DE FONCTIONNEMENT ACCRUE

(30) Priorität: 17.11.2007 DE 102007054947
(43) Veröffentlichungstag der Anmeldung: 15.09.2010
(73) Patentinhaber: MTU Aero Engines GmbH, 80995 München (DE)
(72) Erfinder: HERRMANN, Hubert, 85778 Haimhausen (DE)
(86) Internationale Anmeldenummer: PCT/DE2008/001840
(87) Internationale Veröffentlichungsnummer: WO 2009/062474

(56) Entgegenhaltungen:
- WO-A1-96/18817
- DE-A1- 19 608 602
- FR-A1- 2 788 313
- GB-A- 582 036

## Beschreibung

Die vorliegende Erfindung betrifft eine elektrische Zentrifugalpumpe zur Förderung eines Fluids, insbesondere zur Förderung von Kraftstoff an ein Flugzeugtriebwerk, mit einem Gehäuse, in dem eine Rotorwelle drehbar gelagert ist und auf der ein Schleuderrad zur Förderung des Kraftstoffes angeordnet ist, wobei zum rotatorischen Antrieb der Rotorwelle um eine Rotorachse eine Motoranordnung vorgesehen ist.

Zentrifugalpumpen weisen eine Bauform auf, nach der das zu fördernde Fluid axial aus Richtung der Rotorachse angesaugt wird und radial über das Schleuderrad abströmt. Die Gehäuse der elektrischen Zentrifugalpumpen sind dem Fluidflussweg angepasst, und umschließen zumeist das Schleuderrad umfangsseitig. Aus dem Stand der Technik sind Pumpenanordnungen bekannt, welche über eine Antriebswelle mit einem Elektromotor verbunden sind. Hierfür sind Wellendichtelemente erforderlich, um die rotierende Welle gegen das Gehäuse abzudichten. Derartige Wellendichtelemente haben eine hohe Verschleißneigung, wobei bei der Förderung von Kraftstoff besondere Gefahren entstehen können, wenn der Kraftstoff aus einem beschädigten Dichtelement austreten kann. Um das Problem der Dichtelemente zu umgehen, sind so genannte Nassläuferpumpen bekannt, bei denen die Motoranordnung bereits innerhalb des Gehäuses der Zentrifugalpumpe angeordnet wird. Jedoch erstreckt sich zwischen der Motoranordnung und dem Schleuderrad eine Antriebswelle, so dass die Motoranordnung am ersten Ende und das Schleuderrad am gegenüberliegenden zweiten Ende der Antriebswelle angeordnet ist. Folglich ergibt sich eine große Bauform der Zentrifugalpumpe, wobei häufig das Gehäuse zwischen dem Bereich der Motoranordnung und dem Bereich des Schleuderrades eine Teilungsebene aufweist.

Um den allgemeinen Trend im Luftfahrzeugbau zu folgen, eine steigende Elektrifizierung einzelner Aggregate zum Betrieb des Luftfahrzeugs umzusetzen (MEE = More Electric Engine), werden Kraftstoffpumpen gefordert, die ausschließlich durch elektrische Antriebe zur Förderung des Kraftstoffs an ein Flugzeugtriebwerk betrieben werden. Die Folge ist, dass gerade im Hinblick auf die hohe geforderte Betriebssicherheit der elektrischen Zentrifugalpumpe zur Förderung des Kraftstoffes an ein Flugzeugtriebwerk eine besondere Sicherheitsanforderung zukommt.

Neuere Pumpenkonzepte für Kraftstofffördersysteme für Triebwerke von Flugzeugen sehen einen elektrischen Antrieb vor, welcher über eine Antriebswelle ein Pumpenmodul antreibt. Sowohl ein Ausfall der Motoranordnung als auch ein Versagen der Dichtelemente zwischen der Motoranordnung und der Zentrifugalpumpe können zu einem Ausfall der Kraftstoffförderung an das Flugzeugtriebwerk führen.

Aus der DE 199 08 531 A1 ist ein Kraftstoffpumpenantrieb für ein Flugzeugtriebwerk bekannt, welcher einen Pumpenmotor aufweist, der eine Kraftstoffpumpe über eine Pumpenwelle antreibt. Die Abdichtung der rotierenden Pumpenwelle zum Pumpengehäuse erfolgt über Radialwellendichtelemente, welche eine Verschleißneigung aufweisen, die zum Ausfall des Kraftstoffpumpenantriebes führen können.

Aus der US 6,675,570 B2 ist ein weiteres System zur Förderung von Kraftstoff an ein Flugzeugtriebwerk offenbart, welches ebenfalls einen Motor umfasst, der über eine rotierende Welle eine Pumpenanordnung antreibt. Häufig sind auch mehrere Pumpen in Serie zwischen einem Kraftstofftank und dem Flugzeugtriebwerk angeordnet, wobei eine erste Pumpe den Kraftstoff auf einen Vordruck fördert und eine zweite Pumpe den Kraftstoff mit einem weiter erhöhten Druck in die Brennkammer des Flugzeugtriebwerks befördert. Auch eine Kombination zwischen einem mechanischen Antrieb über das Triebwerk in Form einer Gear-Box und einer weiteren elektrischen Pumpe ist bekannt. Jedoch ist auch hier die Betriebssicherheit der Kraftstofffördereinrichtung durch die Vielzahl von möglichen Ausfallursachen wie eine defekte Radialwellendichtung oder ein Ausfall des elektrischen Antriebs beispielsweise durch eine Überhitzung des Wicklungskörpers der Motoranordnung begrenzt. Das Dokument DE 196 08 602 A1 offenbart alle Merkmale des Oberbegriffs des Anspruchs 1 und betrifft eine elektrischen Zentrifugalpumpe in Nassläuferbauart, bei der das Pumpenschleuderrad selbst den Rotor des Elektromotors bildet. Unmittelbar neben diesem Rotor ist mindestens ein elektrischer Stator angeordnet, so dass eine Wellenverbindung zwischen Motor und Pumpe nicht erforderlich ist. Diese Bauart führt zu einer extrem kompakten Motor-Pumpen-Einheit. Solche Einheiten lassen sich auch gut zu Mehrfachanordnungen verbinden.

Aus den Dokumenten WO 96/18817 A1, FR 2 788 313 A1 und GB 582 036 A sind ebenfalls elektrische Zentrifugalpumpen dieser Bauart bzw. ein Schleuderrad für eine solche Pumpe bekannt.

Es ist die Aufgabe der vorliegenden Erfindung, eine Zentrifugalpumpe dieser Bauart zu schaffen, die über die kompakte Bauform hinaus eine hohe Betriebssicherheit aufweist.

Diese Aufgabe wird ausgehend von einer Zentrifugalpumpe gemäß des Oberbegriffs des Anspruches 1 in Verbindung mit den kennzeichnenden Merkmalen gelöst. Vorteilhafte Weiterbildungen der Erfindung sind in den abhängigen Ansprüchen angegeben.

Erfindungsgemäß weist das mindestens eine Motormodul zumindest einen Wicklungskörper auf, der mit einer jeweils zugeordneten Leistungselektronik zur Versorgung und Ansteuerung verbunden ist, wobei die Leistungselektronik im Fall eines Wicklungskurzschlusses eine Abschaltung des kurzgeschlossenen Wicklungskörpers ermöglicht. Durch die getrennte Verbindung der einzelnen Motormodule ist ein redundanter Aufbau der Motoranordnung möglich. Ein Motormodul umfasst dabei zumindest einen Rotor und einen Stator mit einem Wicklungskörper, welcher auch im Alleinbetrieb die Zentrifugalpumpe antreiben kann. Um die Betriebssicherheit der elektrischen Zentrifugalpumpe weiter zu erhöhen, ist für jedes Motormodul eine separate Leistungselektronik vorgesehen und mit dieser verbunden. Folglich umfasst die elektrische Steuerung der Zentrifugalpumpe eine Anzahl von Leistungselektronikeinheiten gemäß der Anzahl der Motormodule. Die Leistungselektronik ist derart ausgeführt, dass ein Wicklungskörper abgeschaltet wird, sobald sich ein Wicklungskurzschluss in dem entsprechenden Wicklungskörper ergibt. Damit kann ein Wicklungsbrand vermieden werden, da der defekte Wicklungskörper unmittelbar abgeschaltet wird und kein weiterer elektrischer Energieeintrag erfolgen kann. Ferner kann die Induktion einer Spannung vermieden werden, welche innerhalb eines kurzgeschlossenen Wicklungskörpers ebenfalls zu einer Temperaturüberhöhung führen kann.

Gemäß einer vorteilhaften Ausführungsform sind auf beiden Seiten des Schleuderrades ein Rotor und ein Stator zur Bildung jeweiliger Motormodule angeordnet, die gemeinsam die Motoranordnung bilden. Erfindungsgemäß können auch weitere Motormodule vorgesehen sein, so dass ein elektrisch redundantes Motorkonzept bereitgestellt wird, welches eine geringere Ausfallwahrscheinlichkeit aufweist. Das Schleuderrad besteht aus zwei planparallelen Scheiben, zwischen denen sich Schaufelelemente zur Förderung des Kraftstoffs befinden. Die Scheiben des Schleuderrades können entweder selbst den Rotor der Motoranordnung bilden, oder der Rotor ist an jeder beiden Scheiben des Schleuderrades angeordnet und weist eine ringförmige Struktur auf.

Vorteilhafterweise umspült das geförderte Fluid die Motoranordnung, so dass diese nach Art eines Nassläufers ausgebildet ist. Dadurch wird der Vorteil erreicht, dass auch innerhalb des Gehäuses keine Dichtelemente erforderlich sind, um etwa die Motoranordnung gegen das Schleuderrad abzudichten. Ein weiterer Vorteil ist der Effekt einer Kühlung, da das geförderte Fluid, insbesondere der zum Flugzeugtriebwerk geförderte Kraftstoff, einen Kühleffekt der Motoranordnung bewirkt. Der Kraftstoff umspült sowohl den Rotor als auch den Stator, auf dem wenigstens ein Wicklungskörper aufgenommen ist. Beim elektrischen Betrieb der Motoranordnung kann sich der Wicklungskörper erwärmen, so dass die entstehende Wärmemenge durch den Kraftstoff abgeführt wird. Die Wahrscheinlichkeit eines Wicklungsbrandes oder eines Kurzschlusses innerhalb des Wicklungskörpers wird durch das Nassläuferkonzept verringert.

Eine weitere vorteilhafte Ausführungsform der elektrischen Zentrifugalpumpe weist eine Rotorwelle auf, die als Hohlwelle ausgeführt ist, wobei das zu fördernde Fluid axial in die Hohlwelle eintritt. Dabei ist es hinreichend, dass die Hohlwelle wenigstens an einer Seite in Richtung der Rotorachse eine Öffnung aufweist, in die der Kraftstoff als zu förderndes Fluid aus Richtung der Rotorachse in den Hohlraum der Hohlwelle einströmt. Die Hohlwelle kann einteilig mit dem Schleuderrad ausgeführt sein, wobei die Hohlwelle mittels einer Wälzlagerung innerhalb des Gehäuses drehbar gelagert ist.

Vorteilhafterweise ist das Schleuderrad mit der Hohlwelle fluidisch verbunden, so dass das Fluid aus der Hohlwelle in das Schleuderrad eintritt und zur Förderung über dieses radial abströmt. Die Zentrifugalpumpe ist folglich als Axial-Radial-Pumpe ausgeführt, da das zu fördernde Fluid axial die Pumpe anströmt und radial aus dieser abströmt. Die erfindungsgemäße Ausgestaltung der Rotorwelle als Hohlwelle mit einem fluidisch mit dem Innenraum der Hohlwelle verbundenen Schleuderrad und der Anordnung des Rotors der Motoranordnung im oder am Schleuderrad stellt eine sehr kompakte Bauform einer Zentrifugalpumpe bereit, bei der der Rotor der Motoranordnung sowie das Schleuderrad der Pumpe bauteilintegriert ausgeführt sind. Die Lagerung des Rotors der Motoranordnung sowie des Schleuderrades der Pumpe wird ebenfalls durch die zweifach ausgeführte Wälzlagerung am vorderen und hinteren Ende der Rotorwelle vorgenommen, wobei die Lagerung ebenfalls durch das zu fördernde Fluid umspült ist. Diese kann entweder als gekapselte Lagerung ausgeführt sein, wobei vorteilhafterweise auch die Lagerung durch das zu fördernde Fluid geschmiert wird. Folglich ist auch der mechanische Ausfall der Wälzlagerung als sehr gering anzusehen, da zumindest eine Überhitzung der Wälzlagerung ausgeschlossen werden kann.

Das Gehäuse umschließt gemäß der erfindungsgemäßen Ausführungsform die Rotorwelle radial und einseitig axial. Das bedeutet, dass das Gehäuse ein offenes und ein geschlossenes Ende aufweist, wobei das Gehäuse zur axialen Anströmung der Rotorwelle durch das zu fördernde Fluid einen konzentrisch um die Rotorachse ausgebildeten Gehäuseflansch aufweist, welcher der geschlossenen Seite des Gehäuses in Richtung der Rotorachse gegenüberliegt, wobei das zu fördernde Fluid durch den Gehäuseflansch in das Gehäuse eintritt, wobei das Gehäuse über den Gehäuseflansch an eine Aufnahme anflanschbar und gegen diese abdichtbar ist. Folglich weist das Gehäuse lediglich einen Fluideingang und einen Fluidausgang auf, so dass folglich lediglich statische Dichtungen erforderlich sind.

Das Gehäuse ist vorzugsweise zweiteilig ausgeführt, wobei die Teilungsebene der beiden Gehäusehälften in der Erstreckungsebene des Schleuderrades liegt. Hieraus ergibt sich eine vereinfachte Montage der Zentrifugalpumpe und insbesondere der integrierten Motoranordnung, wobei die Montage aus Richtung der Motorachse erfolgen kann. Die Verbindung der beiden Gehäusehälften kann durch Schraubenelemente erfolgen, wobei ferner zur Abdichtung der Gehäusehälften gegeneinander ein Dichtungselement in der Teilungsebene vorgesehen wird.

Die Rotoren können nach Art geblechter, ringförmiger Scheibenrotoren ausgeführt sein, wobei diese einseitig genutete Kurzschlusskäfige aufweisen können. Eine vorteilhafte Ausführungsform der Motormodule kann durch eine Bauart einer Axialflussmaschine erzielt werden, welche als Asynchronmotor oder als Reluktanzmotor mit einseitig sternförmig geschlitzten Rotoren ausgeführt ist.

Eine weitere Ausführungsform der Zentrifugalpumpe weist Rotoren auf, die als magnetische Rotoren mit eingesetzten Permanentmagneten ausgeführt sind. Die Permanentmagnete können jedoch auch direkt im Schleuderrad eingesetzt sein, wobei dieses aus einem magnetischen Material hergestellt ist. Durch den Einsatz der Permanentmagnete in das Schleuderrad kann eine weitere Erhöhung der Integrationsdichte erfolgen, da keine separaten ringförmigen Rotoren vorgesehen werden müssen, die seitlich am Schleuderrad angeordnet werden. Die Permanentmagnete können auf dem Umfang des Schleuderrades in seitlicher Richtung gleich beabstandet zueinander angeordnet werden, wobei die Anordnung durch eine Verschraubung, ein Verkleben oder ein Verkeilen in dem Schleuderrad möglich ist. Das Drehmoment, das durch die so gebildete Anordnung einer Axialflussmaschine erzeugt wird, wird unmittelbar in das Schleuderrad übertragen, so dass dieses gemeinsam mit der Rotorwelle in Rotation versetzt wird.

Eine weitere Erhöhung der Betriebssicherheit wird dadurch erreicht, dass die einzelnen Motormodule aus einem Rotor und einem Stator eine Nennleistung aufweisen, die jeweils zum Antrieb der Pumpe hinreichend ist. Insbesondere können auf diese Weise Folgeschäden vermieden werden, da bei einer Abschaltung einer kurzgeschlossenen Motorwicklung kein Brand oder ähnliches entstehen kann. Die dem Motormodul zugeordnete Leistungselektronik kann dabei derart ausgelegt sein, das diese eine minimale oder maximale Leistungsaufnahme der Motorwicklung zulässt, innerhalb derer die Motormodule betrieben werden. Verlassen die Parameter der Versorgung der einzelnen Motormodule die vorgegebenen minimalen und maximalen Werte, so kann das Motormodul automatisch abgeschaltet werden. Das Motormodul, welches als übriges Motormodul die Pumpe antreibt, kann durch eine entsprechend höhere Leistung angesteuert werden, um den Ausfall des defekten Motormoduls auszugleichen. Folglich entsteht trotzt eines Defektes einer separaten Motorwicklung kein Ausfall oder eine Unterbrechung der Kraftstoffversorgung des Flugzeugtriebwerks, was eine maximale Betriebssicherheit ermöglicht.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigt:
- Figur 1: eine quergeschnittene Ansicht einer erfindungsgemäßen Zentrifugalpumpe mit jeweils einem linksseitig sowie rechtsseitig vom Schleuderrad angeordneten Motormodul, bestehend zumindest aus einem Rotor und einem Stator mit einem zugeordneten Wicklungskörper und
- Figur 2: eine Motoranordnung mit insgesamt vier Motormodulen, die jeweils aus einem Stator und einem Rotor bestehen.

In Figur 1 ist eine erfindungsgemäße elektrische Zentrifugalpumpe dargestellt, welche mit dem Bezugszeichen 1 gekennzeichnet ist. Dieses ist im Halbschnitt dargestellt, wobei die Rotorachse 5 die Symmetrielinie bildet und nur der obere Halbschnitt gezeigt ist.

Das Gehäuse 2 ist zweiteilig ausgeführt und weist einen geschlossenen hinteren Teil und einen geöffneten vorderen Teil auf. Die Öffnung des vorderen Teils des Gehäuses 2 ist durch das Gehäuseflansch 8 gebildet, durch das das zu fördernde Fluid in das Gehäuse 2 einströmen kann. Der Fluidflussweg 10 ist mit einem Pfeil gekennzeichnet, wobei das Fluid nach Eintritt in das Gehäuse 2 zunächst in eine Rotorwelle 3 eintritt, welche als Hohlwelle ausgeführt ist. An der Rotorwelle 3 ist ein Schleuderrad 4 angeordnet, welches fluidisch mit dem Innenbereich der Hohlwelle verbunden ist. Folglich verläuft der Fluidflussweg 10 zunächst parallel zur Rotorachse 5, so dass die Zentrifugalpumpe axial angeströmt wird. Nach Eintritt in den Hohlraum der Rotorwelle 3 tritt das Fluid in das Schleuderrad 4 über und wird radial nach außen beschleunigt. Folglich strömt das Fluid radial von der Pumpe ab. Das Schleuderrad 4 hat die Struktur einer Planscheibe, wobei gemäß der erfindungsgemäßen Ausführung der elektrischen Zentrifugalpumpe sowohl linksseitig als auch rechtsseitig an der Außenplanfläche des Schleuderrades 4 je ein Rotor 6 angeordnet ist. Innerhalb des Gehäuses 2 ist planparallel zum linksseitigen und rechtsseitigen Rotor 6 ein jeweiliger Stator 7 angeordnet, auf dem ein Wicklungskörper 9 aufgebracht ist. Die Anordnung aus dem Rotor 6, dem Stator 7 und dem Wicklungskörper 9 bildet gemeinsam ein separates Motormodul, so dass gemäß der vorliegenden Ausführung zwei Motormodule innerhalb des Gehäuses 2 integriert sind. Durch eine Bestromung des Wicklungskörpers 9 wird ein Drehmoment erzeugt, welches auf den Rotor 6 wirkt. Folglich wird das Schleuderrad 4 in eine Drehbewegung versetzt, so dass dieses gemeinsam mit der Rotorwelle 3 rotierend angetrieben ist.

Die Rotorwelle 3 ist in einer Wälzlagerung 11 innerhalb des Gehäuses 2 gelagert, so dass die Zentrifugalpumpe keine dynamischen Dichtungen erfordert. Die sich drehende Komponente ist ausschließlich innerhalb des Gehäuses 2 integriert, und es tritt keine Antriebswelle aus dem Gehäuse heraus, um das Schleuderrad 4 anzutreiben.

Die elektrische Zentrifugalpumpe 1 ist als Nassläufer ausgeführt, so dass sowohl die Motormodule als auch die Lagerung 11 dem zu fördernden Fluid ausgesetzt sind. Das Fluid umspült sowohl die Lagerung 11 als auch die Rotoren 6 und Statoren 7 sowie den Wicklungskörper 9, und erzeugt eine Kühlwirkung. Folglich ist ein Ausfall der Zentrifugalpumpe 1 aufgrund der Überhitzung eines Wicklungskörpers 9 oder einer Wälzlagerung 11 unwahrscheinlich, so dass hierdurch die Betriebssicherheit weiter erhöht wird.

Figur 2 zeigt ein weiteres Ausführungsbeispiel einer möglichen Motoranordnung, welche aus insgesamt vier Motormodulen besteht. Jedes Motormodul weist einen Rotor 6 und einen Stator 7 auf, auf dem jeweils ein Wicklungskörper 9 aufgebracht ist. Die Darstellung des Wicklungskörpers 9 ist symbolhaft gezeigt, wobei dieser eine Sternschaltung aufweist. Die Rotoren 6 sind als doppelt wirkende Rotoren ausgeführt, so dass dieser sowohl mit dem linksseitigen als auch mit dem rechtseitigen angrenzenden Stator 7 ein jeweiliges Motormodul bildet. Die Doppelanordnung aus zwei Statoren 7 und einem Rotor 6 ist zweifach auf der Rotorwelle vorgesehen, so dass auch hier die Redundanz eine Erhöhung der Betriebssicherheit bewirkt. Die dargestellten Rotoren 6 können jeweilige Schleuderräder sein, so dass die Zentrifugalpumpe 1 insgesamt zwei Schleuderräder aufweist.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht.

## Patentansprüche

1. Elektrische Zentrifugalpumpe (1) zur Förderung eines Fluids, insbesondere zur Förderung von Kraftstoff an ein Flugzeugtriebwerk, mit einem Gehäuse (2), in dem eine Rotorwelle (3) drehbar gelagert ist, auf der ein Schleuderrad (4) zur Förderung des Kraftstoffes angeordnet ist, wobei zum rotatorischen Antrieb der Rotorwelle (3) um eine Rotorachse (5) eine Motoranordnung vorgesehen ist, und wobei das Schleuderrad (4) wenigstens einen Rotor (6) aufweist und im Gehäuse (2) planparallel benachbart zum Rotor (6) wenigstens ein Stator (7) angeordnet ist, sodass der Rotor (6) mit dem Stator (7) die Motoranordnung in Form eines Motormoduls bildet,
**dadurch gekennzeichnet, dass** jedes Motormodul zumindest einen Wicklungskörper (9) aufweist, der mit einer jeweils zugeordneten Leistungselektronik zur Versorgung und Ansteuerung verbunden ist, wobei die Leistungselektronik im Fall eines Wicklungskurzschlusses eine Abschaltung des kurzgeschlossenen Wicklungskörpers (9) ermöglicht.

2. Elektrische Zentrifugalpumpe (1) nach Anspruch 1,
**dadurch gekennzeichnet, dass** auf beiden Seiten des Schleuderrades (4) ein Rotor (6) und ein Stator (7) zur Bildung jeweiliger Motormodule angeordnet sind, die gemeinsam die Motoranordnung bilden.

3. Elektrische Zentrifugalpumpe (1) nach Anspruch 1 oder 2,
**dadurch gekennzeichnet, dass** das geforderte Fluid die Motoranordnung umspült, sodass diese nach Art eines Nassläufers ausgebildet ist

4. Elektrische Zentrifugalpumpe (1) nach einem der Ansprüche 1 bis 3,
**dadurch gekennzeichnet, dass** die Rotorwelle (3) als Hohlwelle ausgeführt ist und das zu fördernde Fluid axial in die Hohlwelle eintritt.

5. Elektrische Zentrifugalpumpe (1) nach einem der vorgenannten Ansprüche,
**dadurch gekennzeichnet, dass** das Schleuderrad (4) mit der Hohlwelle fluidisch verbunden ist und das Fluid aus der Hohlwelle in das Schleuderrad eintritt und zur Förderung über dieses radial abströmt.

6. Elektrische Zentrifugalpumpe (1) nach einem der vorgenannten Anspruche,
**dadurch gekennzeichnet, dass** das Gehäuse (2) die Rotorwelle (3) radial und einseitig axial umschließt und zur axialen Anströmung der Rotorwelle (3) durch das Fluid einen konzentrisch um die Rotorachse (5) ausgebildeten Gehäuseflansch (8) aufweist, durch das das Fluid in das Gehäuse (2) eintritt und über den das Gehäuse (2) an eine Aufnahme anflanschbar und abdichtbar ist.

7. Elektrische Zentrigalpumpe (1) nach einem der vorgenannten Ansprüche,
**dadurch gekennzeichnet, dass** das Gehäuse (2) zweiteilig ausgeführt ist und die Teilungsebene in der Erstreckungsebene des Schleuderrades (4) liegt.

8. Elektrische Zentrifugalpumpe (1) nach einem der vorgenannten Ansprüche,
**dadurch gekennzeichnet, dass** die Rotoren (6) nach Art geblechter, ringförmiger Scheibenrotoren ausgeführt sind und einseitig genutete Kurzschlusskäfige aufweisen.

9. Elektrische Zentrifugalpumpe (1) nach einem der Ansprüche 1 bis 7,
**dadurch gekennzeichnet, dass** die Motormodule jeweils als ein nach Art einer Axialflussmaschine wirkender Asynchronmotor oder als ein Reluktanzmotor mit einseitig sternförmig geschlitzten Rotoren (6) ausgeführt sind.

10. Elektrische Zentrifugalpumpe (1) nach einem der Ansprüche 1 bis 7,
**dadurch gekennzeichnet, dass** die Rotoren (6) als magnetische Rotoren mit eingesetzten Permanentmagneten ausgeführt sind oder dass die Permanentmagnete zur Bildung der Rotoren (6) direkt im Schleuderrad (4) eingesetzt sind, wobei dieses aus einem nicht magnetischen Material hergestellt ist.

11. Elektrische Zentrifugalpumpe (1) nach einem der vorgenannten Ansprüche,
**dadurch gekennzeichnet, dass** die einzelnen Motormodule aus einem Rotor (6) und einem Stator (7) eine Nennleistung aufweisen, die jeweils zum Antrieb der Pumpe hinreichend ist.

## Claims

1. An electrical centrifugal pump (1) for conveying a fluid, in particular for conveying fuel to an aircraft engine, having a housing (2), rotatably mounted in which there is a rotor shaft (3) on which an impeller (4) is arranged to convey the fuel, wherein a motor arrangement is provided to drive the rotor shaft (3) in a rotatory manner about a rotor axis (5), and wherein the impeller (4) has at least one rotor (6), and at least one stator (7) is arranged in the housing (2) in a plane-parallel manner adjacently to the rotor (6) so that the rotor (6) with the stator (7) constitutes the motor arrangement in the form of a motor module,
**characterised in that** each motor module has at least one winding body (9) which is connected to a respectively associated power electronics unit for the purposes of supply and activation, wherein in the case of a winding short circuit the power electronics unit makes it possible to shut down the short-circuited winding body (9).

2. An electrical centrifugal pump (1) according to claim 1,
**characterised in that** one rotor (6) and one stator (7) are arranged on both sides of the impeller (4) in order to constitute respective motor modules which together constitute the motor arrangement.

3. An electrical centrifugal pump (1) according to claim 1 or 2,
**characterised in that** the fluid that is conveyed passes around the motor arrangement so that the latter is designed in the manner of a wet running meter.

4. An electrical centrifugal pump (1) according to one of claims 1 to 3,
**characterised in that** the rotor shaft (3) is constructed as a hollow shaft, and the fluid that is to be conveyed enters the hollow shaft axially.

5. An electrical centrifugal pump (1) according to one of the afore-mentioned claims,
**characterised in that** the impeller (4) is connected fluidically to the hollow shaft, and the fluid enters the impeller from the hollow shaft and for conveyance flows off radially by way of the impeller.

6. An electrical centrifugal pump (1) according to one of the afore-mentioned claims,
**characterised in that** the housing (2) radially and, on one side, axially surrounds the rotor shaft (3) and for axial flow against the rotor shaft (3) by the fluid has a housing flange (8) which is formed concentrically about the rotor axis (5) and through which the fluid enters the housing (2) and by way of which the housing (2) can be flange-mounted on a receiver and can be sealed.

7. An electrical centrifugal pump (1) according to one of the afore-mentioned claims,
**characterised in that** the housing (2) is constructed in two parts and the dividing plane lies in the plane of extension of the impeller (4).

8. An electrical centrifugal pump (1) according to one of the afore-mentioned claims,
**characterised in that** the rotors (6) are constructed in the manner of laminated, annular disk rotors and on one side have grooved squirrel-cage windings.

9. An electrical centrifugal pump (1) according to one of claims 1 to 7,
**characterised in that** the motor modules are in each case constructed as an asynchronous motor acting in the manner of an axial flow machine or are constructed as a reluctance motor with rotors (6) slotted in a star shape on one side.

10. An electrical centrifugal pump (1) according to one of claims 1 to 7,
**characterised in that** the rotors (6) are constructed as magnetic rotors with inserted permanent magnets, or the permanent magnets in order to form the rotors (6) are inserted directly in the impeller (4), wherein the latter is produced from a non-magnetic material.

11. An electrical centrifugal pump (1) according to one of the afore-mentioned claims,
**characterised in that** the individual motor modules, consisting of one rotor (6) and one stator (7), have a nominal power that is sufficient in each case to drive the pump.

## Revendications

1. Pompe centrifuge (1) électrique servant à transporter un fluide, en particulier servant à transporter du carburant vers un groupe motopropulseur d'un avion, comprenant un carter (2), dans lequel est logé de manière à pouvoir tourner un arbre de rotor (3), sur lequel est disposée une roue centrifuge (4) servant à transporter le carburant, un système moteur étant prévu pour l'entraînement en rotation de l'arbre de rotor (3) autour d'un axe de rotor (5), et la roue centrifuge (4) présentant au moins un rotor (6) et au moins un stator (7) étant disposé dans le carter (2) de manière parallèle en plan à proximité du rotor (6), de sorte que le rotor (6) forme avec le stator (7) le système moteur sous la forme d'un module de moteur, **caractérisée en ce que** chaque module de moteur présente au moins un corps d'enroulement (9) qui est relié à une électronique de puissance respectivement associée pour l'alimentation et la commande, l'électronique de puissance rendant possible dans le cas d'un court-circuit d'enroulement une mise hors service du corps d'enroulement (9) court-circuité.

2. Pompe centrifuge (1) électrique selon la revendication 1,
**caractérisée en ce qu'**un rotor (6) et un stator (7) sont disposés de part et d'autre de la roue centrifuge (4) pour former respectivement des modules de moteur, lesquels forment conjointement le système moteur.

3. Pompe centrifuge (1) électrique selon la revendication 1 ou 2,
**caractérisée en ce que** le fluide transporté arrose le système moteur, de sorte que ce dernier est réalisé à la manière d'un moteur à rotor immergé.

4. Pompe centrifuge (1) électrique selon l'une quelconque des revendications 1 à 3, **caractérisée en ce que** l'arbre de rotor (3) est réalisé comme un arbre creux, et **en ce que** le fluide à transporter entre de manière axiale dans l'arbre creux.

5. Pompe centrifuge (1) électrique selon l'une quelconque des revendications précédentes, **caractérisée en ce que** la roue centrifuge (4) est en liaison fluidique avec l'arbre creux, et **en ce que** le fluide entre depuis l'arbre creux dans la roue centrifuge et s'évacue pour le transportement de manière radiale par cette dernière.

6. Pompe centrifuge (1) électrique selon l'une quelconque des revendications précédentes, **caractérisée en ce que** le carter (2) entoure radialement et axialement d'un côté l'arbre de rotor (3) et présente une bride de carter (8) réalisée de manière concentrique autour de l'axe de rotor (5) afin que le fluide s'écoule de manière axiale à travers l'arbre de rotor (3), par laquelle le fluide pénètre dans le carter (2) et par l'intermédiaire de laquelle le carter (2) peut être bridé et étanchéifié au niveau d'un logement.

7. Pompe centrifuge (1) électrique selon l'une quelconque des revendications précédentes, **caractérisée en ce que** le carter (2) est réalisé en deux parties, et **en ce que** le plan de division se situe dans le plan d'extension de la roue centrifuge (4).

8. Pompe centrifuge (1) électrique selon l'une quelconque des revendications précédentes, **caractérisée en ce que** les rotors (6) sont réalisés à la manière de rotors à disque feuilletés, annulaires et présentent d'un côté des cages à écureuil rainurées.

9. Pompe centrifuge (1) électrique selon l'une quelconque des revendications 1 à 7, **caractérisée en ce que** les modules de moteur sont respectivement réalisés comme un moteur asynchrone agissant à la manière d'une machine à flux axial ou comme un moteur à reluctance comportant des rotors (6) fendus d'un côté en forme d'étoile.

10. Pompe centrifuge (1) électrique selon l'une quelconque des revendications 1 à 7, **caractérisée en ce que** les rotors (6) sont réalisés comme des rotors magnétiques comportant des aimants permanents insérés, ou **en ce que** les aimants permanents sont insérés directement dans la roue centrifuge (4) pour former les rotors (6), la roue centrifuge étant fabriquée à partir d'un matériau non magnétique.

11. Pompe centrifuge (1) électrique selon l'une quelconque des revendications précédentes, **caractérisée en ce que** les modules de moteur individuels formés à partir d'un rotor (6) et d'un stator (7) présentent chacun une puissance nominale qui est respectivement suffisante pour l'entrainement de la pompe.
